# EUROPÄISCHE PATENTSCHRIFT

(11) **EP 0 547 075 B1**
(45) Veröffentlichungstag und Bekanntmachung des Hinweises auf die Patenterteilung: **13.07.1994**
(21) Anmeldenummer: 91914781.9
(22) Anmeldetag: 19.08.1991
(51) Int. Cl.: B67B 3/00

(54) **VERFAHREN UND VORRICHTUNG ZUM REINIGEN VON SCHLIESSKÖPFEN ZUM VERSCHLIESSEN VON BEHÄLTERN MIT KRONENKORKEN**
PROCESS AND DEVICE FOR CLEANING THE CLOSING HEADS FOR SEALING CONTAINERS FITTED WITH CROWN CORKS
PROCEDE ET DISPOSITIF DE NETTOYAGE DE TETES DE FERMETURE DE RECIPIENTS MUNIS DE CAPSULES

(30) Priorität: 15.09.1990 DE 4029364; 13.11.1990 DE 4036135; 02.04.1991 DE 4110456
(43) Veröffentlichungstag der Anmeldung: 23.06.1993
(73) Patentinhaber: KRONES AG Hermann Kronseder Maschinenfabrik, D-93068 Neutraubling (DE)
(72) Erfinder: WEISS, Wilhelm, D-8417 Lappersdorf (DE)
(74) Vertreter: Grünecker, Kinkeldey, Stockmair & Schwanhäusser Anwaltssozietät
(86) Internationale Anmeldenummer: EP9101572
(87) Internationale Veröffentlichungsnummer: WO9205104

(56) Entgegenhaltungen:
- DE-A- 2 948 633
- DE-C- 3 227 244
- FR-A- 2 648 125

## Beschreibung

Die Erfindung betrifft ein Verfahren zum Reinigen von Schließköpfen in einer Vorrichtung zum Verschließen von Behältern mit Kronenkorken gemäß dem Oberbegriff des Anspruchs 1 sowie eine zu dessen Durchführung geeignete Vorrichtung.

Vorrichtungen zum Verschließen von Behältern wie z.B. Flaschen mit Kronenkorken oder ähnlichen Bördelkappen werden insbesondere in der Getränkeindustrie verwendet, wo sie Füllvorrichtungen nachgeschaltet sind. Die Verschließvorrichtungen weisen meist mehrere Schließköpfe auf, die in der Art eines Karussells umlaufend angeordnet sind und während des Umlaufs mit Kronenkorken beschickt werden. Das Verschließen der Flaschen mit den Kronenkorken erfolgt dann, wenn die Schließköpfe zu den Mündungen der Flaschen, die auf einer mit der Kreisbahn der Schließköpfe übereinstimmenden Bahn befördert werden, ausgerichtet sind.

Im Laufe des Betriebs einer Verschließvorrichtung ist es unvermeidbar, daß Flüssigkeits- und Schaumreste auf und in die Schließköpfe gelangen und dort Nährböden für schädliche Keime bzw. Fäulnisherde bilden. Damit besteht die Gefahr, daß das Getränk in den Flaschen oder dgl. durch Fäulnisprodukte, Bakterien, Pilze, Keime usw. kontaminiert wird, was sich sehr nachteilig auf den Geschmack, die Bekömmlichkeit und insbesondere die Haltbarkeit des abgefüllten Getränks auswirken kann. Dementsprechend ist es üblich, die Schließköpfe einer Verschließvorrichtung kontinuierlich oder in gewissen Zeitabständen zu reinigen. Dabei ist es wünschenswert, daß der zur Reinigung erforderliche Aufwand möglichst gering und dazu keine Demontage der Verschließvorrichtung erforderlich ist.

Aus der DE-AS 27 40 440 ist es bekannt, zur Reinigung der Schließköpfe diese im Betrieb an ihren der Behältermündung zugewandten Endflächen zu besprühen.

Ein Verfahren der eingangs erwähnten Art geht aus der DE-PS 32 27 244 hervor, bei dem in den Spaltraum zwischen dem Stempel und der Führungsbohrung durch in diesen Raum einmündende Strömungsöffnungen eine Spülflüssigkeit eingelassen wird, die nach unten hin aus dem Spaltraum abgeleitet wird und diesen wenigstens teilweise durchspült.

Es ist die Aufgabe der Erfindung, ein gegenüber dem Stand der Technik verbessertes Verfahren der eingangs erwähnten Art zum Reinigen von Schließköpfen sowie eine zu dessen Durchführung geeignete Vorrichtung vorzuschlagen.

Diese Aufgabe wird hinsichtlich des Verfahrens durch die im Kennzeichen des Anspruchs 1 angegebenen Merkmale gelöst.

Mit dem erfindungsgemäßen Verfahren läßt sich eine Kontamination der abgefüllten Flüssigkeit durch schädliche Keime im Schließkopf weitestgehend verhindern, indem alle Innenbereiche des Schließkopfs, in denen Fäulnisherde oder Nährböden entstehen können, bei der Durchspülung erfaßt werden. Bisher bestand die Gefahr einer Kontamination durch Keime, die sich langfristig in den Innenräumen der Schließköpfe mit den Federeinrichtungen bilden konnten.

In einer Ausführungsform der Erfindung kann das Spülmittel durch die Strömungsöffnung in den Innenraum eingelassen werden und strömt dann durch den Spaltraum zwischen dem Stempel und der Wand der Führungsbohrung aus dem Schließkopf heraus.

In einer anderen Ausführungsform kann der umgekehrte Strömungsweg vorgesehen werden, wozu auf das der Behältermündung zugewandte Ende des Schließkopfs eine Kappe aufgesetzt wird, wobei zwischen der Innenwand der Kappe und dem Ende des Schließkopfs ein Hohlraum gebildet wird, in den der Spaltraum zwischen dem Stempel und der Wand der Führungsbohrung einmündet. Bei dieser Ausführungsform besteht der Vorteil, daß auch die der Behältermündung zugewandten Endflächen des Stempels, des Verschließkonus usw. intensiv gespült und gereinigt werden.

Gemäß einer anderen Ausgestaltung der Erfindung kann vorgesehen sein, daß der Spaltraum zwischen dem Stempel und der Wand der Führungsbohrung an dem der Behältermündung zugewandten Ende des Stempels erweitert wird und zwischen dem Spaltraum und dem Innenraum ein Strömungskanal vorgesehen wird. Diese Ausführungsform hat den Vorteil, daß der am stärksten verschmutzungsgefährdete untere Endbereich des Schließkopfs einer besonders wirksamen Reinigung unterliegt, indem einerseits durch die Erweiterung des Spaltraums und andererseits durch eine intensive Bespülung dieses Spaltraums ein Festsetzen von Schmutz verhindert wird.

Hinsichtlich der Vorrichtung wird die Aufgabe durch die im Anspruch 10 oder 14 angegebenen Merkmale gelöst.

Im Nachstehenden werden vier Ausführungsbeispiele der Erfindung anhand der Zeichnungen beschrieben. Es zeigen:
- Fig. 1: einen senkrechten Schnitt mit dem Schnittverlauf C D nach Fig. 2 durch einen Schließkopf, wie er bei dem erfindungsgemäßen Verfahren verwendet werden kann
- Fig. 2: den Schnitt A B nach Fig. 1
- Fig. 3: einen senkrechten Teilschnitt durch einen anderen Schließkopf, wie er beim erfindungsgemäßen Verfahren verwendet werden kann.
- Fig. 4: einen senkrechten Schnitt durch einen weiteren Schließkopf, wie er beim erfindungsgemäßen Verfahren angewendet werden kann.
- Fig. 5: einen senkrechten Schnitt durch einen weiteren Schließkopf, wie er beim erfindungsgemäßen Verfahren angewendet werden kann.

In Fig. 1 ist mit dem Bezugszeichen 1 ein als Auswerfer und Niederhalter dienender Stempel 1 bezeichnet, in dessen untere Endfläche ein Magnet 7 zur Halterung eines Kronenkorkens 17 eingelassen ist. Der Stempel 1 ist in einer im Wesentlichen durch eine Hülse 2 gebildeten zylindrischen Führungsbohrung geführt. An dem vom Kronenkorken 17 abgewandten Ende ist der Stempel 1 aufgeweitet und weist eine Anlagefläche auf, gegen die eine Federeinrichtung 4 in Form einer Schraubenfeder zur Anlage kommt. Die Schraubenfeder ist in einer Hülse 3 angeordnet, die zusammen mit der Hülse 2 den Innenraum 9 des Schließkopfs bildet und kommt mit ihrem oberen Ende gegen den Boden der Hülse 3 zur Anlage. In diesem oberen Boden ist eine Strömungsöffnung 10 für ein Spülmittel vorgesehen. Die ineinander gesteckten Hülsen 2 und 3 sind fest miteinander verbunden und können zusammen durch nicht gezeigte Bewegungseinrichtungen, mit denen sie über ein Verbindungsstück 8 verbunden sind, vertikal gesteuert bewegt werden. Zum Anpressen des Kronenkorkens 17 an eine nicht gezeigte Flaschenmündung werden die Hülsen 2, 3 gegen die Flasche bewegt, wobei die Feder 4 zusammengedrückt wird. Zum Befestigen des Kronenkorkens 17 auf der Flaschenmündung werden die Hülsen 2, 3 derart weiterbewegt, daß der Kronenkorkenrand durch den am unteren Ende der Hülse 2 ausgebildeten Verschließkonus 5 umgebördelt wird.

Mit 14 ist ein Spaltraum bezeichnet, der zwischen der Außenwand des Stempels 1 und der Innenwand der Führungsbohrung der Hülse 2, in welcher der Stempel 1 geführt ist, gebildet ist. Der Spaltraum 14 ist an dem dem Kronenkorken 17 zugewandten Ende des Stempels 1 aufgeweitet, indem der Durchmesser des Stempels 1 verringert ist. Der aufgeweitete Bereich des Spaltraums ist mit 14a bezeichnet.

Im Bereich überhalb des erweiterten Spaltraums 14a, d.h. auf Höhe des engen Spaltraums 14, ist der ansonsten zylindrische Umfang des Stempels 1 mit mehreren in Längsrichtung verlaufenden Abflachungen versehen, so daß ein polygonartiger Querschnitt entsteht (siehe Fig. 2). Diese Abflachungen bilden zusammen mit dem Inneren der Führungsbohrung in der Hülse 2 Strömungskanäle 6, welche den Innenraum 9 mit den Spalträumen 14, 14a verbinden.

Zum Reinigen des Schließkopfs nach Fig. 1 und 2 wird ein Spülmittel, vorzugsweise eine Flüssigkeit wie z. B. ein Desinfektionsmittel, entsprechend der Richtung des Pfeils 11 in die obere Strömungsöffnung 10 eingeleitet. Das Spülmittel durchströmt den gesamten Innenraum 9 und tritt dann entsprechend den Pfeilen 12 in die Strömungskanäle 6 bzw. die Spalträume 14 und anschließend in den erweiterten Spaltraum 14a ein, bevor es am unteren Ende des Spaltraums 14a entsprechend den Pfeilen 13 den Schließkopf verläßt (Der Kronenkorken 17 ist in Fig. 1 nur zur Illustration der Funktionsweise des Schließkopfs eingezeichnet. Bei der Reinigung sind die Schließköpfe im Allgemeinen nicht mit einem Kronenkorken versehen.) Bei einer Durchspülung des Schließkopfs entsprechend den Pfeilen 11 bis 13 erfolgt eine intensive Durchströmung und Reinigung sämtlicher Innenbereiche, in denen sich während des Betriebs der Verschließvorrichtung, in die der gezeigte Verschließkopf integriert ist, Fäulnisherde, Nährböden für schädliche Keime usw. bilden könnten.

Bei dem Schließkopf nach Fig. 3, der ansonsten mit dem Schließkopf nach Fig. 1 und 2 übereinstimmen kann, ist auf dem unteren Ende der Hülse 2 eine napfartige Kappe 15 befestigt, in deren Boden eine Strömungsöffnung 16 vorgesehen ist. Dabei wird zwischen der Innenwand der Kappe 15 und dem unteren Ende des Schließkopfs ein Hohlraum gebildet, in den der erweiterte Spaltraum 14a einmündet. Durch die Verwendung der Kappe 15 ist es möglich, eine Spülmittelströmung in umgekehrter Richtung, nämlich entsprechend den Pfeilen 18 und 19 von unten nach oben, mit der Strömungsöffnung 16 als Einlaß und der Strömungsöffnung 10 als Auslaß, durch den Schließkopf strömen zu lassen. Dabei ergibt sich der Vorteil, daß die dem Kronenkorken 17 zugewandten unteren Endflächen des Schließkopfs besonders intensiv bespült und gereinigt werden. Dies ist selbstverständlich auch der Fall bei umgekehrter Strömungsrichtung mit der Strömungsöffnung 10 als Einlaß und der Strömungsöffnung 16 als Auslaß. Bei der Ausführung des erfindungsgemäßen Verfahrens, wie es anhand von Fig. 1 und 2 beschrieben wurde, müßte zur intensiven Reinigung dieser Flächen ein zusätzlicher Spülgang erfolgen, während dem die Schließköpfe von unten besprüht werden.

Der Schließkopf nach Fig. 4 entspricht teilweise dem Schließkopf nach Fig. 1; übereinstimmende Teile sind mit den gleichen Bezugsziffern und dem Index b versehen. Abweichend ist folgendes: Der in der Hülse 2b unter Bildung eines erweiterten Spaltraums 14b und diesen mit dem Innenraum 9b verbindenden Strömungskanälen 6b geführte Stempel 23 weist an der dem Innenraum 9b zugewandten Seite einen rohrartigen Ansatz 22 auf, der kurz vor der oberen Stirnwand der Hülse 3b endet. Der Außendurchmesser des Ansatzes 22 ist kleiner als der Innendurchmesser der Federeinrichtung 4b, so daß ein ausreichender Strömungsquerschnitt frei bleibt. An der vom Stempel 23 abgewandten freien Stirnfläche des Ansatzes 22 ist eine Strömungsöffnung 20 ausgebildet, die durch einen innerhalb des Ansatzes 22 und des Stempels 23 verlaufenden Strömungskanal 21 mit der unteren Endfläche des Stempels 23 verbunden ist bzw. dort ins Freie mündet. Der Strömungskanal 21 verläuft konzentrisch zur Mittelachse des Stempels 23. Dementsprechend ist der in die untere Endfläche des Stempels 23 eingelassene Magnet 24 ringförmig ausgebildet und konzentrisch zur Öffnung des Strömungskanals 21 angeordnet.

Soll der vorstehend beschriebene Schließkopf gereinigt werden, so wird am unteren Ende der mit entsprechenden Nuten versehenen Hülse 2b mittels Stiften oder Klammern 25 eine napfförmige Kappe 26 befestigt. Diese weist im Zentrum eine durchgehende Strömungsöffnung 27 auf, die sich direkt an den Strömungskanal 21 im Stempel 23 anschließt. Konzentrisch zu dieser Strömungsöffnung 27 ist im Inneren der Kappe 26 eine nach oben hin offene Ringnut 28 ausgebildet, die sich direkt an den Spaltraum 14b anschließt. In diese Ringnut 28 mündet eine weitere durchgehende Strömungsöffnung 29 ein. Die beiden durch einen Dichtring 34 voneinander getrennten Strömungsöffnungen 27 und 29 in der Kappe 26 sind über Schläuche 30, 31 mit einer Zu- und Abfuhr für ein flüssiges Spülmittel verbunden. Dieses wird z. B. durch den Schlauch 31 und die Strömungsöffnung 29 mit Druck zugeführt, dringt durch die Strömungskanäle 6b und den Spaltraum 14b hindurch nach oben in den Innenraum 9b, durchströmt diesen unter Umspülung der Federeinrichtung 4b bis zum oberen Ende, dringt in die Strömungsöffnung 20 ein und durchläuft den Strömungskanal 21 nach unten. An der unteren Strömungsöffnung 35 des Strömungskanals 21 wird das Spülmittel dann durch die Strömungsöffnung 27 und den Schlauch 30 abgeleitet. Diese Strömungsrichtung ist in Fig. 4 durch Pfeile angegeben. Selbstverständlich ist auch eine umgekehrte Durchströmung des Schließkopfs möglich.

Nach Beendigung des Reinigungsvorgangs wird die Kappe 26 von der Hülse 2b abgenommen, ohne Lösen der Schläuche 30, 31, und dann auf eine mit einer entsprechenden Ringnut versehene Aufnahme 32 aufgesteckt. Diese Aufnahme 32 ist auf einem höhenfesten Träger 33, der das Verbindungsstück 8b höhenbeweglich führt, befestigt. In dieser Parkposition kann die Kappe 26 während des normalen Betriebs der Verschließvorrichtung verbleiben.

Der Schließkopf nach Fig. 5 entspricht teilweise dem Schließkopf nach Fig. 4; übereinstimmende Teile sind mit den gleichen Bezugsziffern und dem Index c versehen. Abweichend ist folgendes:

Der Ansatz 37 des Stempels 36 ist mit seinem verlängerten oberen Ende flüssigkeitsdicht aus dem Innenraum 9c herausgeführt und mündet mit seiner Strömungsöffnung 44 in eine innerhalb der Hülse 40 ausgebildete Strömungskammer 41 ein. An diese ist der Schlauch 31c angeschlossen, durch den das Spülmittel zu- oder abgeführt werden kann. Die Strömungsöffnung 44 ist durch den innerhalb des Ansatzes 37 und des Stempels 36 ausgebildeten Strömungskanal 45 mit der an der unteren Stirnseite des Stempels 36 ausgebildeten Strömungsöffnung 35c verbunden.

Der Mantel des Stempels 36 ist im wesentlichen zylindrisch und gleichmäßig über seinen Umfang verteilt mit mehreren in axialer Richtung verlaufenden Längsnuten versehen. Diese bilden Strömungskanäle 38, durch welche der Spaltraum 14c mit dem Innenraum 9c verbunden ist. Der Spaltraum 14c wird durch den Mantel des Stempels 36 und durch einen Bereich mit vergrößertem Durchmesser der Führungsbohrung für den Stempel 36 in der Hülse 39 gebildet.

An die am oberen Ende des Innenraums 9c in der Hülse 40 ausgebildete Strömungsöffnung 43, die rechtwinkelig verläuft, ist der Schlauch 30c angeschlossen, durch den das Spülmittel ab- oder zugeführt werden kann.

Die am unteren Ende der Hülse 39 flüssigkeitsdicht befestigte Kappe 42 weist keine ins Freie führenden Strömungsöffnungen auf. Sie bildet mit ihrer im Abstand zur Stirnseite des Stempels 36 angeordneten Innenfläche einen Hohlraum, in den sowohl die Strömungsöffnung 35c im Stempel 36 als auch der Spaltraum 14c zwischen dem Stempel 36 und seiner Führungsbohrung einmünden.

Wird die Spülflüssigkeit, wie in Fig. 5 durch einen Pfeil angedeutet, durch den oberen Schlauch 31c zugeführt, so ergibt sich die durch Pfeile angegebene Durchströmung aller Bereiche des Schließkopfs. Dabei strömt die Spülflüssigkeit zuerst durch den Strömungskanal 45 nach unten zur Stirnseite des Stempels 36 bzw. in die Kappe 42, umspült intensiv den Stempel 36 und den Spaltraum 14c und strömt anschließend durch den Innenraum 9c nach oben, wo sie durch die Strömungsöffnung 43 und den Schlauch 30c abgeführt wird.

Ähnlich wie beim Schließkopf nach Fig. 1 kann auch beim Schließkopf nach Fig. 5 ohne Kappe eine wirkungsvolle Reinigung durchgeführt werden, indem durch Zuführung von Spülflüssigkeit über den unteren Schlauch 30c und die Strömungsöffnung 43 der Innenraum 9c und der Spaltraum 14c durchgespült werden können, wonach die Spülflüssigkeit ins Freie strömt. Zusätzlich kann durch Zuführung von Spülflüssigkeit über den oberen Schlauch 31c und die Strömungsöffnung 44 das Innere des Ansatzes 37 und des Stempels 36 sowie der mittlere Bereich dessen Stirnfläche gespült werden.

Wie in Fig. 5 strichpunktiert angedeutet ist, kann der Strömungskanal 45 im Bereich des Stempels 36 zusätzlich oder ausschließlich an einer oder an mehreren Stellen des Umfangs des Stempels 36 enden. Auch kann sich der untere Bereich des Strömungskanals 45 in mehrere schräg gerichtete Teilkanäle verzweigen, die an der unteren Stirnseite des Stempels 36 mehrere Strömungsöffnungen bilden.

## Patentansprüche

1. Verfahren zum Reinigen von Schließköpfen in einer Vorrichtung zum Verschließen von Behältern mit Kronenkorken, wobei der Schließkopf einen in einer Führungsbohrung geführten Stempel (1, 23, 36) zum Anpressen des Kronenkorkens gegen die Mündung eines zu verschließenden Behälters aufweist und der Stempel gegen die Kraft einer in einem Innenraum (9 bis 9 c) des Schließkopfs angeordneten Federeinrichtung (4 bis 4 c) relativ zum Schließkopf bewegt werden kann, wobei zur Reinigung der Spaltraum (14 bis 14 c) zwischen dem Stempel und der Wand der Führungsbohrung wenigstens teilweise mit einem Spülmittel durchspült wird, dadurch gekennzeichnet, daß das Spülmittel durch eine mit dem Innenraum (9 bis 9 c) verbundene Strömungsöffnung (10, 20, 43) unter Durchspülung des Innenraums (9 bis 9 c) mit der Federeinrichtung (4 bis 4 c) und des Spaltraums (14 bis 14 c) zwischen dem Stempel (1, 23, 36) und der Wand der Führungsbohrung geleitet wird.

2. Verfahren nach Anspruch 1, dadurch gekennzeichnet, daß die Strömungsöffnung (10, 20, 43) an einem dem Stempel (1, 23, 36) gegenüberliegenden Ende des Schließkopfs vorgesehen wird.

3. Verfahren nach Anspruch 1 oder 2, dadurch gekennzeichnet, daß das Spülmittel durch die Strömungsöffnung (10) in den Innenraum (9) eingeleitet und durch den Spaltraum (14, 14 a) abgelassen wird.

4. Verfahren nach einem der Ansprüche 1 bis 3, dadurch gekennzeichnet, daß auf den Schließkopf eine Kappe (15, 26, 42) aufgesetzt wird, wobei zwischen der Innenwand der Kappe (15, 26, 42) und dem Schließkopf ein Hohlraum, in den der Spaltraum (14 bis 14 c) mündet, gebildet wird.

5. Verfahren nach Anspruch 4, dadurch gekennzeichnet, daß das Spülmittel in eine Strömungsöffnung (16, 29) der Kappe (15, 26) eingeleitet und aus der mit dem Innenraum (9, 9 b) verbundenen Strömungsöffnung (10, 20) abgelassen wird.

6. Verfahren nach einem der Ansprüche 1 bis 5, dadurch gekennzeichnet, daß der Spaltraum (14 bis 14 c) zwischen dem Stempel (1, 23, 36) und der Wand der Führungsbohrung an dem der Behältermündung zugewandten Ende erweitert wird.

7. Verfahren nach einem der Ansprüche 1 bis 6, dadurch gekennzeichnet, daß der Spaltraum (14) und/oder der erweiterte Spaltraum (14 a bis 14 c) mit dem Innenraum (9 bis 9 c) über mindestens einen Strömungskanal (6, 6 b, 38) verbunden wird.

8. Verfahren nach einem der Ansprüche 1 bis 7, dadurch gekennzeichnet, daß die Strömungsöffnung (20) innerhalb des Innenraums (9 b) vorgesehen wird und das Spülmittel durch einen zumindest teilweise durch den Innenraum (9 b) geführten Strömungskanal (21) der Strömungsöffnung (20) zugeleitet oder von dieser abgeleitet wird.

9. Verfahren nach einem der Ansprüche 4 bis 7, dadurch gekennzeichnet, daß das Spülmittel durch einen innerhalb des Innenraums (9 c) geführten Strömungskanal (45) mit einer Strömungsöffnung (35 c) dem zwischen der Innenwand der Kappe (42) und dem Schließkopf und/oder dessen Stempel (36) gebildeten Hohlraum zugeführt oder aus dem Hohlraum abgeführt wird.

10. Vorrichtung zum Verschließen von Behältern mit Kronenkorken, deren Schließkopf einen in einer Führungsbohrung geführten Stempel (1, 36) zum Anpressen des Kronenkorkens gegen die Mündung eines zu verschließenden Behälters aufweist und der Stempel gegen die Kraft einer in einem Innenraum (9, 9 c) des Schließkopfs angeordneten Federeinrichtung (4, 4 c) relativ zum Schließkopf bewegt werden kann, wobei zur Reinigung der Spaltraum (14, 14 a, 14 c) zwischen dem Stempel und der Wand der Führungsbohrung spülbar ist, dadurch gekennzeichnet, daß in einer den Innenraum (9, 9 c) mit der Federeinrichtung (4, 4 c) umschließenden Hülse (3, 40) eine Strömungsöffnung (10, 43) zur Zu- oder Ableitung eines Spülmittels ausgebildet ist und daß der Innenraum (9, 9 c) durch Strömungskanäle (6, 38) mit dem Spaltraum (14, 14 a, 14 c) verbunden ist.

11. Vorrichtung nach Anspruch 10, dadurch gekennzeichnet, daß die Strömungsöffnung (10, 43) in dem dem Stempel (1, 36) gegenüberliegenden Ende der Hülse (3, 40) ausgebildet ist.

12. Vorrichtung nach Anspruch 10 oder 11, dadurch gekennzeichnet, daß der Stempel (36) an der dem Innenraum (9 c) zugewandten Seite einen den Innenraum (9 c) durchdringenden und flüssigkeitsdicht aus diesem herausgeführten Ansatz (37) aufweist, an dessen freiem Ende eine Strömungsöffnung (44) zur Zu- oder Ableitung eines Strömungsmittels ausgebildet ist, die durch einen innerhalb des Ansatzes (37) und des Stempels (36) verlaufenden Strömungskanal (45) mit mindestens einer im Stempel (36) ausgebildeten Strömungsöffnung (35 c) verbunden ist.

13. Vorrichtung nach Anspruch 12, dadurch gekennzeichnet, daß das freie Ende des Ansatzes (37) mit der Strömungsöffnung (44) in eine in der Hülse (40) ausgebildete Strömungskammer (41) einmündet, an die eine Zu- oder Ableitung (31 c) für ein Spülmittel ausgeschlossen ist.

14. Vorrichtung nach dem Oberbegriff des Anspruchs 10, dadurch gekennzeichnet, daß in einem innerhalb des Innenraums (9 b) mit der Federeinrichtung (4 b) liegenden Bereichs des Stempels (23) eine Strömungsöffnung (20) zur Zu- oder Ableitung eines Spülmittels ausgebildet ist, an die sich ein zu einem außerhalb des Innenraums (9 b) liegenden Bereich des Stempels (23) führender Strömungskanal (21) anschließt.

15. Vorrichtung nach Anspruch 14, dadurch gekennzeichnet, daß der Stempel (23) an der dem Innenraum (9 b) zugewandten Seite eine in den Innenraum (9 b) bis in die Nähe dessen gegenüberliegenden Endes reichenden Ansatz (22) aufweist, und daß die Strömungsöffnung (20) am freien Ende des Ansatzes (22) angeordnet ist, wobei der Strömungskanal (21) innerhalb des Ansatzes (22) verläuft.

16. Vorrichtung nach einem der Ansprüche 10 bis 15, dadurch gekennzeichnet, daß der Stempel (1, 23) zumindest auf Höhe des Spaltraums (14) einen polygonförmigen Querschnitt aufweist, wobei die Abflachungen in seinem Umfang den Innenraum (9, 9 b) mit dem Spaltraum (14, 14 a, 14 b) verbindende Strömungskanäle (6, 6 b) bilden.

17. Vorrichtung nach einem der Ansprüche 10 bis 15, dadurch gekennzeichnet, daß der Stempel (36) zumindest auf Höhe des Spaltraums (14 c) am Umfang mit mindestens einer in seiner Längsrichtung verlaufenden Nut versehen ist, die einen den Innenraum (9 c) mit dem Spaltraum (14 c) verbindenden Strömungskanal (38) bildet.

18. Vorrichtung nach einem der Ansprüche 10 bis 17, gekennzeichnet durch eine auf den Schließkopf aufsetzbare Kappe (15, 26, 42), die zwischen ihrer Innenwand und dem Schließkopf und/oder Stempel (1, 23, 36) einen Hohlraum bildet, in den der Spaltraum (14 bis 14 c) einmündet.

## Claims

1. Method for cleaning closing heads in a device for sealing containers with crown corks, wherein the closing head comprises a plunger (1, 23, 36) guided in a guide bore for pressing the crown cork against the mouth of a container to be sealed and the plunger can be moved relative to the closing head against the force of a spring means (4 to 4c) arranged in an inner chamber (9 to 9c) of the closing head, wherein the gap (14 to 14c) between the plunger and the wall of the guide bore is at least partially flushed through with a flushing agent for cleaning, characterised in that the flushing agent is conducted through a flow opening (10, 20, 43) connected to the inner chamber (9 to 9c), flushing through the inner chamber (9 to 9c) with the spring means (4 to 4c) and the gap (14 to 14c) between the plunger (1, 23, 36) and the wall of the guide bore.

2. Method according to claim 1, characterised in that the flow opening (10, 20, 43) is provided at one end of the closing head opposite the plunger (1, 23, 36).

3. Method according to claim 1 or 2, characterised in that the flushing agent is admitted into the inner chamber (9) through the flow opening (10) and let off through the gap (14, 14a).

4. Method according to any of claims 1 to 3, characterised in that a cap (15, 26, 42) is placed on the closing head, wherein between the inner wall of the cap (15, 26, 42) and the closing head is formed a cavity into which leads the gap (14 to 14c).

5. Method according to claim 4, characterised in that the flushing agent is admitted into a flow opening (16, 29) of the cap (15, 26) and let off from the flow opening (10, 20) connected to the inner chamber (9, 9b).

6. Method according to any of claims 1 to 5, characterised in that the gap (14 to 14c) between the plunger (1, 23, 36) and the wall of the guide bore is expanded at the end facing towards the container mouth.

7. Method according to any of claims 1 to 6, characterised in that the gap (14) and/or the expanded gap (14a to 14c) is connected to the inner chamber (9 to 9c) by at least one flow channel (6, 6b, 38).

8. Method according to any of claims 1 to 7, characterised in that the flow opening (20) is provided inside the inner chamber (9b) and the flushing agent is supplied to the flow opening (20) or conducted away from it through a flow channel (21) which extends at least partially through the inner chamber (9b).

9. Method according to any of claims 4 to 7, characterised in that the flushing agent is supplied through a flow channel (45) with a flow opening (35c), which extends inside the inner chamber (9c), to the cavity formed between the inner wall of the cap (42) and the closing head and/or the plunger (36) thereof, or conducted away out of the cavity.

10. Device for sealing containers with crown corks, of which the closing head comprises a plunger (1, 36) guided in a guide bore for pressing the crown cork against the mouth of a container to be sealed, and the plunger can be moved relative to the closing head against the force of a spring means (4, 4c) arranged in an inner chamber (9, 9c) of the closing head, wherein the gap (14, 14a, 14c) between the plunger and the wall of the guide bore can be flushed for cleaning, characterised in that in a sleeve (3, 40) surrounding the inner chamber (9, 9c) with the spring means (4, 4c) is formed a flow opening (10, 43) for supplying or conducting away a flushing agent and in that the inner chamber (9, 9c) is connected by flow channels (6, 38) to the gap (14, 14a, 14c).

11. Device according to claim 10, characterised in that the flow opening (10, 43) is formed in the end of the sleeve (3, 40) opposite the plunger (1, 36).

12. Device according to claim 10 or 11, characterised in that the plunger (36) comprises on the side facing towards the inner chamber (9c) an extension (37) which passes through the inner chamber (9c) and protrudes liquid-tightly out of it and at the free end of which is formed a flow opening (44) for supplying or conducting away a flow medium, which is connected by a flow channel (45) extending inside the extension (37) and plunger (36), to at least one flow opening (35c) formed in the plunger (36).

13. Device according to claim 12, characterised in that the free end of the extension (37) with the flow opening (44) leads into a flow chamber (41) which is formed in the sleeve (40) and to which is connected an inlet or outlet pipe (31c) for a flushing agent.

14. Device according to the introductory part of claim 10, characterised in that in a region of the plunger (23) located inside the inner chamber (9b) with the spring means (4b) is formed a flow opening (20) for supplying or conducting away a flushing agent, to which is connected a flow channel (21) leading to a region of the plunger (23) located outside the inner chamber (9b).

15. Device according to claim 14, characterised in that the plunger (23) comprises on the side facing towards the inner chamber (9b) an extension (22) extending into the inner chamber (9b) into the vicinity of the opposite end thereof, and in that the flow opening (20) is arranged at the free end of the extension (22), wherein the flow channel (21) extends inside the extension (22).

16. Device according to any of claims 10 to 15, characterised in that the plunger (1, 23) has a polygon-shaped cross-section at least at the level of the gap (14), wherein the flattened portions in its circumference form flow channels (6, 6b) connecting the inner chamber (9, 9b) to the gap (14, 14a, 14b).

17. Device according to any of claims 10 to 15, characterised in that the plunger (36) is provided at least at the level of the gap (14c) at the circumference with at least one groove extending in its longitudinal direction, which forms a flow channel (38) connecting the inner chamber (9c) to the gap (14c).

18. Device according to any of claims 10 to 17, characterised by a cap (15, 26, 42) which can be placed on the closing head and which forms between its inner wall and the closing head and/or plunger (1, 23, 36) a cavity into which leads the gap (14 to 14c).

## Revendications

1. Procédé de nettoyage de têtes de fermeture dans un dispositif pour la fermeture de récipients avec des capsules, la tête de fermeture comprenant un poinçon (1, 23, 36) guidé dans un alésage de guidage et servant à presser la capsule contre la bouche d'un récipient à fermer, et le poinçon pouvant être déplacé par rapport à la tête de fermeture, contre la force d'un système à ressort (4 à 4c) disposé dans l'espace intérieur (9 à 9c) de la tête de fermeture, la fente (14 à 14c) entre le poinçon et la paroi de l'alésage de guidage étant traversée au moins en partie pour le nettoyage par un produit de rinçage, **caractérisé en ce** que le produit de rinçage est amené au travers de l'orifice d'écoulement (10, 20, 43) communiquant avec l'espace intérieur (9 à 9c) et rince ledit espace intérieur (9 à 9c) avec le système à ressort (4 à 4c) et la fente (14 à 14c) entre le poinçon (1, 23, 36) et la paroi de l'alésage de guidage.

2. Procédé selon la revendication 1, caractérisé en ce que l'orifice d'écoulement (10, 20, 43) est prévu sur l'une des extrémités de la tête de fermeture opposée au poinçon (1, 23, 36).

3. Procédé selon l'une des revendications 1 ou 2, caractérisé en ce que le produit de rinçage est introduit dans l'espace intérieur (9) par l'orifice d'écoulement (10) et évacué par la fente (14, 14a).

4. Procédé selon l'une des revendications 1 à 3, caractérisé en ce que sur la tête de fermeture est emboîté un capuchon (15, 26, 42), entre la paroi intérieure du capuchon (15, 26, 42) et la tête de fermeture étant formée une cavité dans laquelle débouche la fente (14 à 14c).

5. Procédé selon la revendication 4, caractérisé en ce que le produit de rinçage est introduit dans un orifice d'écoulement (16, 29) du capuchon (15, 26) et évacué par l'orifice d'écoulement (10, 20) qui communique avec l'espace intérieur (9, 9b).

6. Procédé selon l'une des revendications 1 à 5, caractérisé en ce que la fente (14 à 14c) entre le poinçon (1, 23, 36) et la paroi de l'alésage de guidage est élargie à l'extrémité tournée vers la bouche du récipient.

7. Procédé selon l'une des revendications 1 à 6, caractérisé en ce que la fente (14) et/ou la fente élargie (14a à 14c) est reliée à l'espace intérieur (9 à 9c) par l'intermédiaire d'au moins un orifice d'écoulement (6, 6b, 38).

8. Procédé selon l'une des revendications 1 à 7, caractérisé en ce que l'orifice d'écoulement (20) est prévu à l'intérieur de l'espace intérieur (9b), et que le produit de rinçage est amené vers ou évacué à partir de l'orifice d'écoulement (20) par un canal d'écoulement (21) qui s'étend au moins en partie dans l'espace intérieur (9b).

9. Procédé selon l'une des revendications 4 à 7, caractérisé en ce que le produit de rinçage est amené, par l'intermédiaire d'un canal d'écoulement (45) qui s'étend à l'intérieur de l'espace intérieur (9c) et comporte un orifice d'écoulement (35c), vers la cavité formée entre la paroi intérieure du capuchon (42) et la tête de fermeture et/ou le poinçon (36) de cette dernière, ou évacué de ladite cavité.

10. Dispositif pour la fermeture de récipients avec des capsules, dont la tête de fermeture comprend un poinçon (1, 36) guidé dans un alésage de guidage et servant à presser la capsule contre la bouche d'un récipient à fermer, et dont le poinçon peut être déplacé par rapport à la tête de fermeture, contre la force d'un système à ressort ( 4, 4c) disposé dans l'espace intérieur (9, 9c) de la tête de fermeture, la fente (14, 14a, 14c) entre le poinçon et la paroi de l'alésage de guidage pouvant être rincée en vue du nettoyage, **caractérisé** **en** **ce** que dans une douille (3, 40) enveloppant l'espace intérieur (9, 9c) avec le système à ressort (4, 4c) est conformé un orifice d'écoulement (10, 43) pour l'amenée ou l'évacuation d'un produit de rinçage, et que l'espace intérieur (9, 9c) est relié à la fente (14, 14a, 14c) par des canaux d'écoulement (6, 38).

11. Dispositif selon la revendication 10, caractérisé en ce que l'orifice d'écoulement (10, 43) est ménagé dans l'extrémité de la douille (3, 40) opposée au poinçon (1, 36).

12. Dispositif selon l'une des revendications 10 ou 11, caractérisé en ce que, du côté tourné vers l'espace intérieur (9c), le poinçon (36) comporte un embout (37) qui traverse ledit espace intérieur (9c) et sort de celui-ci de manière étanche aux liquides et dont l'extrémité libre est pourvue d'un orifice d'écoulement (44) pour l'amenée ou l'évacuation d'un fluide qui, par l'intermédiaire d'un canal d'écoulement (45) ménagé à l'intérieur de l'embout (37) et du poinçon (36), communique avec au moins un orifice d'écoulement (35c) conformé dans ledit poinçon (36).

13. Dispositif selon la revendication 12, caractérisé en ce que l'extrémité libre de l'embout (37) débouche avec l'orifice d'écoulement (44) dans une chambre d'écoulement (41) conformée dans la douille (40) et à laquelle est raccordée une conduite d'amenée ou d'évacuation (31c) pour un produit de rinçage.

14. Dispositif selon le préambule de la revendication 10, caractérisé en ce que dans une section du poinçon (23) située à l'intérieur de l'espace intérieur (9b) avec le système à ressort (4b), est ménagé un orifice d'écoulement (20) pour l'amenée ou l'évacuation d'un produit de rinçage, auquel est raccordé un canal d'écoulement (21) menant à une section du poinçon (23) située à l'extérieur de l'espace intérieur (9b).

15. Dispositif selon la revendication 14, caractérisé en ce que, du côté tourné vers l'espace intérieur (9b), le poinçon (23) présente un embout (22) qui s'étend dans l'espace intérieur (9b) jusqu'à proximité de l'extrémité opposée de celui-ci, et que l'orifice d'écoulement (20) est disposé à l'extrémité libre de l'embout (22), le canal d'écoulement (21) s'étendant à l'intérieur dudit embout (22).

16. Dispositif selon l'une des revendications 10 à 15, caractérisé en ce que le poinçon (1, 23) présente, au moins au niveau de la fente (14), une section transversale canaux d'écoulement (6, 6b) qui relient l'espace intérieur (9, 9b) à la fente (14, 14a, 14b).

17. Dispositif selon l'une des revendications 10 à 15, caractérisé en ce que, sur la circonférence, le poinçon (36) est muni, au moins au niveau de la fente (14c), d'au moins une rainure qui s'étend dans sa direction longitudinale et forme un canal d'écoulement (38) lequel relie l'espace intérieur (9c) à la fente (14c).

18. Dispositif selon l'une des revendications 10 à 17, caractérisé en ce qu'il comprend un capuchon (15, 26, 42) emboîtable sur la tête de fermeture, qui forme entre sa paroi intérieure et la tête de fermeture et/ou le poinçon (1, 23, 36), une cavité dans laquelle débouche la fente (14 à 14c).
